# EUROPÄISCHE PATENTANMELDUNG

(11) **EP 3 925 458 A1**
(43) Veröffentlichungstag der Anmeldung: **22.12.2021**
(21) Anmeldenummer: 21179182.7
(22) Anmeldetag: 14.06.2021
(51) Int. Cl.: A24F 1/30, A24F 19/00

(54) **ASCHEAUFNAHME FÜR EINE WASSERPFEIFE**

(30) Priorität: 15.06.2020 DE 202020103424 U
(71) Anmelder: Rashied, Mohammed, 47443 Moers (DE); Rashied, Givara, 47443 Moers (DE)
(72) Erfinder: Rashied, Mohammed, 47443 Moers (DE); Rashied, Givara, 47443 Moers (DE)
(74) Vertreter: Feder Walter Ebert

(57) **Zusammenfassung**

Die Erfindung betrifft eine Ascheaufnahme für eine Wasserpfeife (10) mit einem Ascheteller (5), der Verbrennungsrückstände und Verbrennungsmaterial (8) aufnehmen kann, wobei der Ascheteller (5) eine Ascheöffnung (5.1) aufweist und unterhalb der Ascheöffnung ein Ascheauffangbehälter (6) angeordnet ist. Einen weiteren Gegenstand der Erfindung bildet eine Wasserpfeife mit einer Ascheaufnahme.

## Beschreibung

Die Erfindung betrifft eine Ascheaufnahme für eine Wasserpfeife mit einem Ascheteller, der Verbrennungsrückstände und Verbrennungsmaterial aufnehmen kann. Einen weiteren Gegenstand bildet eine Wasserpfeife mit einer Ascheaufnahme.

Wasserpfeifen, die auch als Shishas bezeichnet werden, sind in ganz unterschiedlichen Ausgestaltungen bekannt und weisen in der Regel eine Ascheaufnahme mit einem Ascheteller zur Aufnahme von Verbrennungsrückständen und Verbrennungsmaterial auf.

Zur Raucherzeugung wird bei einer Wasserpfeife in der Regel Verbrennungsmaterial in Form von Kohle verwendet, welches auf den zu verbrennenden Tabak aufgelegt wird. Der Tabak wird durch die hohe Temperatur des Verbrennungsmaterials verraucht und der entstehende Tabakrauch kann inhaliert werden. Das Verbrennungsmaterial brennt dabei nach und nach ab, so dass sich Verbrennungsrückstände in Form von Asche bilden, die in bestimmten Zeitabständen entfernt werden müssen. Dies geht damit einher, dass eine ausreichende Temperatur zur Verrauchung des Tabaks erforderlich ist, die Wärmeabgabe durch die Asche jedoch behindert wird. Weiterhin können sich Ascherückstände auch negativ auf den Geschmack des Tabakrauchs auswirken.

Aus diesem Grund ist es erforderlich, das Verbrennungsmaterial in regelmäßigen Abständen von den Verbrennungsrückständen zu entfernen. Dies geschieht in der Regel durch Abklopfen des Verbrennungsmaterials auf einem Ascheteller, der zumeist im oberen Bereich der Wasserpfeife angeordnet ist. Auch kann auf diesem Ascheteller verbranntes oder nicht mehr verwendetes Verbrennungsmaterial abgelegt werden.

Als problematisch hat es sich jedoch herausgestellt, dass die Ascheteller nicht sehr einfach zu reinigen sind, da sich die Verbrennungsrückstände beim Gebrauch der Wasserpfeife meist überall auf dem Ascheteller verteilen. Auch besteht beim Transport der Wasserpfeife eine gewisse Gefahr, dass Verbrennungsrückstände oder auch heißes Verbrennungsmaterial vom Ascheteller herunterfallen und dieses nicht nur zu Verschmutzungen, sondern ggf. auch zu Schäden und zu Verbrennungen führen kann.

Davon ausgehend stellt sich die Erfindung die **Aufgabe**, eine Ascheaufnahme anzugeben, die eine bessere Handhabbarkeit des Verbrennungsmaterials sowie der Verbrennungsrückstände erlaubt.

Diese Aufgabe wird bei einer Ascheaufnahme der eingangs genannten Art dadurch **gelöst**, dass der Ascheteller eine Ascheöffnung aufweist und unterhalb der Ascheöffnung ein Ascheauffangbehälter angeordnet ist.

Durch die Ascheöffnung können Verbrennungsrückstände direkt in den Ascheauffangbehälter gelangen und das Verbrennungsmaterial kann direkt in den Ascheauffangbehälter abgeklopft werden. Verbrennungsrückstände sowie auch nicht mehr verwendetes aber ggf. noch heißes Verbrennungsmaterial müssen daher nicht auf dem Ascheteller selbst abgelegt, sondern diese können durch die Ascheöffnung direkt in den Ascheauffangbehälter befördert werden. Der Ascheteller wird daher nicht verunreinigt und es besteht nicht die Gefahr, dass Verbrennungsrückstände oder Verbrennungsmaterial beim Transport der Wasserpfeife vom Ascheteller herunterfallen. Sollten sich doch Verbrennungsrückstände oder Verbrennungsmaterial auf dem Ascheteller befinden, können diese auf sehr einfache Weise, bspw. mit einem kleinen Besen oder einem Pinsel, in den Ascheauffangbehälter befördert werden.

Im Hinblick auf die Verbindung des Ascheauffangbehälters mit dem Ascheteller hat es sich als vorteilhaft herausgestellt, wenn der Ascheauffangbehälter lösbar mit dem Ascheteller verbunden ist. Durch eine solche lösbare Verbindung lässt sich der Ascheauffangbehälter von Hand vom Ascheteller entfernen und kann somit sehr einfach ausgeleert und gereinigt werden kann. Es wird kein Werkzeug benötigt, um den Ascheauffangbehälter vom Ascheteller zu lösen, so dass der Ascheauffangbehälter insoweit werkzeuglos vom Aschteller entfernt und auch wieder mit diesem verbunden werden kann.

Da der Ascheauffangbehälter mitunter deutlich kleiner sein kann als der Ascheteller, gestaltet sich auch die Reinigung des Ascheauffangbehälters einfacher als eine Reinigung des Aschetellers bzw. der gesamten Wasserpfeife. Nach der Reinigung des Ascheauffangbehälters kann dieser wieder mit dem Ascheteller verbunden werden, wofür die Wasserpfeife nicht bewegt werden muss.

Zur Gewährleistung einer zuverlässigen Verbindung von Ascheauffanggehälter und Ascheteller hat es sich als vorteilhaft herausgestellt, wenn der Ascheteller, insbesondere an einer Unterseite, eine Befestigungsvorrichtung zur Befestigung des Ascheauffangbehälters aufweist. Die Befestigungsvorrichtung kann eine zuverlässige Befestigung des Ascheauffangbehälters am Ascheteller gewährleisten, so dass sich dieser auch beim Transport oder bei einer anderweitigen Bewegung der Wasserpfeife nicht unbeabsichtigt vom Ascheteller löst.

Die Befestigungsvorrichtung kann eine lösbare Verbindung gewährleisten. Beispielsweise kann der Ascheauffangbehälter in die Befestigungsvorrichtung einschiebbar, einhängbar, einrastbar oder einklipsbar sein. Diese Verbindungen ermöglichen ein sehr einfaches Lösen des Ascheauffangbehälters vom Ascheteller, ohne dass dafür Werkzeug benötigt wird. Weiterhin ist auch eine magnetische Befestigung des Ascheauffangbehälters am Ascheteller möglich.

Die Befestigungsvorrichtung kann derart ausgestaltet sein, dass der Ascheauffangbehälter bei der Verbindung automatisch unter der Ascheöffnung zentriert wird. Dies ermöglicht eine einfache und intuitive Handhabung und der Aschebehälter kann im Grunde blind abgenommen oder mit dem Ascheteller verbunden werden.

Die Befestigungsvorrichtung kann fest mit dem Ascheteller verbunden sein und beispielsweise mit diesem vernietet, verschraubt oder an diesen angelötet sein. Auch eine Klebeverbindung oder aber eine einstückige Verbindung sind möglich.

Im Hinblick auf die Befestigungsvorrichtung hat es sich als vorteilhaft herausgestellt, wenn diese mehrere Befestigungselemente aufweist. Durch die mehreren Befestigungselemente kann eine zuverlässige Verbindung zwischen Ascheauffangbehälter und Ascheteller gewährleistet werden. In der Praxis haben sich drei Befestigungselemente als vorteilhaft herausgestellt, da diese eine zuverlässige Halterung des Ascheauffangbehälters ermöglichen. Die Befestigungselemente sind bevorzugt um die Ascheöffnung herum angeordnet, so dass der Ascheauffangbehälter möglichst mittig unter der Ascheöffnung positioniert werden kann. Vorteilhaft ist es dahingehend jedoch, wenn die Befestigungselemente in einem Winkel von maximal 180 Grad um die bevorzugt kreisförmig ausgestaltete Ascheöffnung herum angeordnet sind. Dies ermöglicht, dass der Ascheauffangbehälter von der Seite in die Befestigungselemente eingeschoben werden kann. Wenn der Aschebehälter bspw. von unten in die Befestigungsvorrichtung einklipsbar oder über Magnete mit dem Ascheteller verbunden ist, ist es jedoch vorteilhaft, wenn die Befestigungselemente gleichmäßig um die Ascheöffnung herum verteilt sind.

Hinsichtlich der Ausgestaltung der Befestigungselemente hat es sich als vorteilhaft herausgestellt, wenn diese als Befestigungslaschen ausgestaltet sind. Dies ermöglicht eine einfache und zuverlässige Verbindung. Die Befestigungslaschen können an einer Seite fest mit der Unterseite des Aschetellers verbunden sein, beispielsweise über eine Schraub-, Niet-, Löt- oder Klebverbindung, und auf der anderen Seite beanstandet zum Ascheteller bzw. zur Unterseite des Aschetellers angeordnet sein. Durch diese Ausgestaltung entsteht eine Einschiebeöffnung, in die der Ascheteller einschiebbar ist.

Im Hinblick auf die Ausgestaltung des Ascheauffangbehälters hat es sich als vorteilhaft herausgestellt, wenn der Rand des Ascheauffangbehälters eine Verdickung aufweist. Diese Verdickung kann beispielsweise nach Art einer Falz- oder einer Bördelung ausgestaltet sein und der Ascheauffangbehälter kann über diese Verdickung, insbesondere in die als Befestigungslaschen ausgebildeten Befestigungselemente, eingeschoben werden. Demnach ist es vorteilhaft, wenn die Verdickung umlaufend ist. Im verbundenen Zustand kann dann der Rand des Ascheauffangbehälters bzw. die entsprechende Verdickung zwischen der Unterseite des Aschetellers und dem von dem Ascheteller beabstandeten Ende der Befestigungslaschen gehalten sein. Insofern kann sich eine im Hinblick auf den Ascheteller in senkrechter Richtung formschlüssige Verbindung ergeben.

In Weiterbildung des Ascheauffangbehälters wird vorgeschlagen, dass dieser einen Griff, insbesondere einen henkelförmigen Griff, aufweist. Wenn sich Verbrennungsreste oder Verbrennungsmaterial im Ascheauffangbehälter befinden, kann es zu einer Erwärmung des Ascheauffangbehälter kommen. Durch den Griff wird eine gewisse Isolation geschaffen, so dass der Ascheauffangbehälter bequem vom Ascheteller abgenommen oder an diesem angeordnet werden kann, unabhängig davon, ob sich der Ascheauffangbehälter teilweise erwärmt hat.

Weiterhin hat es sich als vorteilhaft herausgestellt, wenn der Ascheauffangbehälter topfförmig ausgestaltet ist und eine runde Grundfläche aufweist. Diese Ausgestaltung gewährleistet, dass das Verbrennungsmaterial sowie die Verbrennungsrückstände zuverlässig im Ascheauffangbehälter aufgenommen werden können, auch wenn der Ascheauffangbehälter bewegt wird.

Um zu gewährleisten, dass das Verbrennungsmaterial und die Verbrennungsrückstände zuverlässig in den Ascheauffangbehälter gelangen, hat es sich als vorteilhaft herausgestellt, wenn die Ascheöffnung kleiner ist als die Öffnung des Ascheauffangbehälters. Wenn der Ascheauffangbehälters mit dem Ascheteller verbunden ist, können insofern kein Verbrennungsmaterial und auch keine Verbrennungsrückstände durch die Ascheöffnung am Ascheauffangbehälter vorbei fallen.

In Weiterbildung der Erfindung wird vorgeschlagen, dass der Ascheteller eine Montageöffnung zur Montage an einer Rauchsäule, einem Reservoir oder an einem Kopf einer Wasserpfeife aufweist. Die Montageöffnung kann mittig angeordnet sein und beispielsweise kann sich die Rauchsäule der Wasserpfeife durch die Montageöffnung hindurch erstrecken. Weiterhin ist es jedoch auch möglich, dass die Montageöffnung nicht mittig angeordnet ist.

Im Hinblick auf die eingangs genannte Aufgabe wird ferner eine Wasserpfeife mit einer Ascheaufnahme vorgeschlagen, wobei die Ascheaufnahme in der vorstehend beschriebenen Weise ausgestaltet ist. Es ergeben sich die im Hinblick auf die Ascheaufnahme bereits beschriebenen Vorteile.

Hinsichtlich der Wasserpfeife hat es sich als vorteilhaft herausgestellt, wenn diese eine Rauchsäule aufweist, wobei der Ascheteller der Ascheaufnahme lösbar mit der Rauchsäule verbunden ist. Durch diese lösbare Verbindung ergibt sich die Möglichkeit, die Ascheaufnahme als Nachrüstlösung für bereits bestehende Wasserpfeifen zu verwenden. Dafür kann, sofern vorhanden, ein ursprünglicher Ascheteller ausgetauscht und gegen den Ascheteller der Ascheaufnahme mit dem daran angeordneten Ascheauffangbehälter ausgetauscht werden. Auch ist es möglich bestehende Ascheteller mit einer Ascheöffnung und einer Befestigungsvorrichtung zu versehen, so dass dann ein Ascheauffangbehälter mit dem Ascheteller verbunden werden kann. Auch wenn die Wasserpfeife ursprünglich keinen Ascheteller aufweist, kann der Ascheteller der Ascheaufnahme mit dem daran angeordneten Ascheauffangbehälter mit der Wasserpfeife verbunden werden.

In konstruktiver Hinsicht kann der Ascheteller der Ascheaufnahme mit der Rauchsäule verschraubt sein oder aber er kann auf die Aschesäule aufgesteckt und beispielsweise über den Kopf der Wasserpfeife auf der Rauchsäule befestigt werden. Eine entsprechende Verbindung ist auch zwischen der Rauchsäule und dem Reservoir der Wasserpfeife möglich. Weiterhin ist es aber auch möglich, dass die Ascheaufnahme bzw. der Ascheteller einstückig mit der Rauschsäule oder ggf. auch mit dem Reservoir oder dem Kopf verbunden ist.

Weitere Einzelheiten und Vorteile der Erfindung sollen nachfolgend anhand der beigefügten Figuren näher beschrieben werden. Darin zeigen:
- Fig. 1: eine Wasserpfeife mit einer Ascheaufnahme, wobei der Ascheauffangbehälter vom Ascheteller gelöst ist;
- Fig. 2: die Wasserpfeife gemäß Fig. 1, wobei der Ascheauffangbehälter mit dem Ascheteller verbunden ist;
- Fig. 3: die Ascheaufnahme ist einer perspektivischen Ansicht von unten ohne Ascheauffangbehälter;
- Fig. 4: die Ascheaufnahme gemäß der Darstellung in Fig. 3 mit Ascheauffangbehälter.

In der Darstellung der Fig. 1 ist eine Wasserpfeife 10 in einer schematischen Seitenansicht gezeigt. Die Wasserpfeife 10 besteht im Wesentlichen aus einem mit Wasser gefülltem Reservoir 2, einer Rauchsäule 3 sowie einem oben auf der Rauchsäule 3 angeordneten Kopf 4, auf welchem der zu verrauchende Tabak angeordnet wird. Um den Tabakrauch zu inhalieren, ist im Bereich des Reservoirs 2 ein Schlauchanschluss 7 angeordnet, an den ein nicht dargestellter Schlauch angeschlossen werden kann. Wenn an dem entsprechenden Schlauch gezogen wird, entsteht im Reservoir 2 ein Unterdruck und der Tabakrauch strömt durch die Rauchsäule 3 nach unten in das Reservoir 2 und dann durch das sich im Reservoir 2 befindliche Wasser in den Schlauch.

Um den Tabak entsprechend zu verbrennen bzw. zu verrauchen, wird auf dem Tabak Verbrennungsmaterial 8 in Form von Kohle angeordnet, so dass durch die hohe Temperatur der Kohle beim Verglühen der Tabak verraucht wird. Nach einiger Brenndauer des Verbrennungsmaterials 8 ist es erforderlich, dieses von Verbrennungsrückständen zu befreien.

Zur Aufnahme der Verbrennungsrückstände ist eine Ascheaufnahme 1 vorgesehen, die einen Ascheauffangbehälter 6 umfasst, der unter einem Ascheteller 5 angeordnet ist. Um die Verbrennungsrückstände in den Ascheauffangbehälter 6 zu befördern, weist der Ascheteller 5 eine Ascheöffnung 5.1 auf, so dass Verbrennungsrückstände durch diese Aschöffnung in den Ascheauffangbehälter 6 fallen können. In der Praxis geschieht dies meist, indem das Verbrennungsmaterial 8 mit einer Zange vom Kopf 4 abgenommen und dieses dann durch Abklopfen von überschüssigen Verbrennungsrückständen befreit wird. Die Verbrennungsrückstände fallen dabei durch die Ascheöffnung 5.1 in den Ascheauffangbehälter 6. Nachdem das Verbrennungsmaterial 8 ausgebrannt ist oder wenn dieses nicht mehr weiterverwendet werden soll, kann das Verbrennungsmaterial 8 ebenfalls in dem Ascheauffangbehälter 6 befördert werden.

Es ist nicht erforderlich, das Verbrennungsmaterial 8 auf dem Ascheteller 5 abzuklopfen oder das Verbrennungsmaterial auf dem Ascheteller 5 abzulegen und diesen insofern zu verschmutzen. Vielmehr genügt es zur Reinigung den Ascheauffangbehälter 6, diesen von dem Ascheteller 5 abzunehmen und dann lediglich den Ascheauffangbehälter 6 zu entleeren und zu reinigen. Nach der Reinigung kann der Ascheauffangbehälter 6 dann wieder mit dem Ascheteller 5 verbunden werden und erneut mit Verbrennungsmaterial 8 bzw. mit Verbrennungsrückständen befüllt werden.

Nachfolgend soll nun insbesondere anhand der Fig. 3 und 4 die genauere Verbindung zwischen Ascheteller 5 und Ascheauffangbehälter 6 näher erläutert werden. So wie dies in der Darstellung der Fig. 3 zu erkennen ist, weist der Ascheteller 5 an dessen Unterseite eine Befestigungsvorrichtung 5.2 auf, die wiederum mehrere Befestigungselemente 5.21, 5.22, 5.23 aufweist, die um die Ascheöffnung 5.1 herum angeordnet sind. Die drei Befestigungselemente 5.21, 5.22, 5.23 sind nach Art von Laschen ausgestaltet und an der von der Ascheöffnung 5.1 abgewandten Seite fest mit der Unterseite des Aschetellers 5 verbunden.

An dem der Ascheöffnung 5.1 zugewandten Ende weisen die Befestigungselemente 5.21, 5.22, 5.23 einen gewissen Abstand zu der Unterseite des Aschetellers 5 auf. Dieser Abstand der drei Befestigungselemente 5.21, 5.22, 5.23 bildet einen Aufnahmeraum, der eine lösbare Befestigung des Ascheauffangbehälters 6 mit dem Ascheteller 5 ermöglicht. Der Ascheauffangbehälter 6 weist an seinem oberen Rand eine nach Art einer Bördelung ausgestaltete Verdickung 6.1 auf, die in der Fig. 1 schematisch dargestellt ist. Wenn der Ascheauffangbehälter 6 somit von der Seite unter den Ascheteller 5 geschoben wird, gelangt diese Verdickung 6.1 in den Aufnahmeraum der Befestigungselemente 5.21, 5.22, 5.23 und der Ascheauffangbehälter 6 ist dann zuverlässig unter dem Ascheteller 5 festgehalten. Um den Ascheauffangbehälter 6 bzw. zu Reinigungszwecken wieder vom Ascheteller 5 zu entfernen, kann dieser in entgegengesetzter Richtung wieder aus der Befestigungsvorrichtung 5.2 bzw. aus den drei Befestigungselemente 5.21, 5.22., 5.23 herausgezogen werden.

Wie dies auch in der Darstellung der Fig. 4 zu erkennen ist, weist der Ascheauffangbehälter 6 weiterhin einen Griff 6.2 auf. Über diesen Griff kann der Ascheauffangbehälter 6 per Hand bewegt und beispielsweise vom Ascheteller 5 entfernt, dann ausgeleert und gesäubert und anschließend wieder mit dem Ascheteller 5 verbunden werden. Zudem sorgt der Griff 6.2 für eine gewisse Isolation gegenüber sich im Ascheauffangbehälter 6 befindlichen, ggf. heißen Verbrennungsrückständen und Verbrennungsmaterial 8, so dass sich eine Person beim Abnehmen des Ascheauffangbehälters 6 vom Ascheteller 5 nicht die Hände verbrennt.

Um die Ascheaufnahme 1 mit der Wasserpfeife 10 zu verbinden, weist der Ascheteller 5 eine Montageöffnung 5.3 in Form einer sich durch die Mitte des Aschetellers 5 erstreckenden Bohrung auf. Oft ist die Rauchsäule 3 einer Wasserpfeife 10 zweigeteilt, so dass der Ascheteller 5 zwischen den beiden Teilen der Rauschsäule 3 montiert werden kann. Die Rauchsäule erstreckt sich dann durch die Montageöffnung 5.3. Alternativ kann der Ascheteller auch zwischen der Rauchsäule 3 und dem Kopf 4 montiert werden.

Die beschriebene Erfindung kann sowohl bei Wasserpfeifen 10 eingesetzt werden, die bereits einen Ascheteller 5 aufweisen als auch bei solchen, die keinen Ascheteller 5 aufweisen. Bereits bestehende Ascheteller 5 können auf einfache Weise mit einer Ascheöffnung 5.1 und einer Befestigungsvorrichtung 5.2 nachgerüstet werden, so dann entsprechende Ascheauffangbehälter 6 mit dem Ascheteller 5 verbunden werden können.

Wenn eine Wasserpfeife 10 keinen Ascheteller 5 aufweist, kann die Ascheaufnahme 1 über die Montageöffnung 5.3 des Aschetellers 5 mit der Wasserpfeife 10 verbunden werden, so wie dies vorstehend beschrieben wurde. Insofern lässt sich eine Wasserpfeife 10 auf einfache Art und Weise mit einer entsprechenden Ascheaufnahme 1 nachrüsten.

### Bezugszeichen:

- 1: Ascheaufnahme
- 2: Reservoir
- 3: Rauchsäule
- 4: Kopf
- 5: Ascheteller
- 5.1: Ascheöffnung
- 5.2: Befestigungsvorrichtung
- 5.21: Befestigungselement
- 5.22: Befestigungselement
- 5.23: Befestigungselement
- 5.3: Montageöffnung
- 6: Ascheauffangbehälter
- 6.1: Verdickung
- 6.2: Griff
- 7: Schlauchanschluss
- 8: Verbrennungsmaterial
- 10: Wasserpfeife

## Patentansprüche

1. Ascheaufnahme für eine Wasserpfeife (10) mit einem Ascheteller (5), der Verbrennungsrückstände und Verbrennungsmaterial (8) aufnehmen kann,
**dadurch gekennzeichnet,**
**dass** der Ascheteller (5) eine Ascheöffnung (5.1) aufweist und unterhalb der Ascheöffnung ein Ascheauffangbehälter (6) angeordnet ist.

2. Ascheaufnahme nach Anspruch 1, **dadurch gekennzeichnet, dass** der Ascheauffangbehälter (6) lösbar mit dem Ascheteller (5) verbunden ist.

3. Ascheaufnahme nach einem der Ansprüche 1 oder 2, **dadurch gekennzeichnet, dass** der Ascheteller (5), insbesondere an einer Unterseite, eine Befestigungsvorrichtung (5.2) zur Befestigung des Ascheauffangbehälters (6) aufweist.

4. Ascheaufnahme nach Anspruch 3, **dadurch gekennzeichnet, dass** die Befestigungsvorrichtung (5.2) mehrere Befestigungselemente (5.21, 5.22, 5.23) aufweist.

5. Ascheaufnahme nach Anspruch 4, **dadurch gekennzeichnet, dass** die Befestigungselemente (5.21, 5.22, 5.23) als Befestigungslaschen ausgestaltet ist.

6. Ascheaufnahme nach einem der vorhergehenden Ansprüche, **dadurch gekennzeichnet, dass** der Rand des Ascheauffangbehälters (6) eine Verdickung (6.1) aufweist.

7. Ascheaufnahme nach Anspruch 6, **dadurch gekennzeichnet, dass** die Verdickung (6.1) des Ascheauffangbehälters (6) in die Befestigungsvorrichtung (5.2) einschiebbar ist.

8. Ascheaufnahme nach einem der vorhergehenden Ansprüche, **dadurch gekennzeichnet, dass** der Ascheauffangbehälter (6) topfförmig ausgestaltet ist.

9. Ascheaufnahme nach einem der vorhergehenden Ansprüche, **dadurch gekennzeichnet, dass** die Ascheöffnung (5.1) kleiner ist als die Öffnung des Aschebehälters (6).

10. Ascheaufnahme nach einem der vorhergehenden Ansprüche, **dadurch gekennzeichnet, dass** der Ascheauffangbehälter (6) einen Griff (6.2), insbesondere einen henkelförmigen Griff, aufweist.

11. Ascheaufnahme einem der vorhergehenden Ansprüche, **dadurch gekennzeichnet, dass** der Ascheteller (5) eine Montageöffnung (5.3) zur Montage an einer Rauchsäule (3), einem Reservoir (2) oder einem Kopf (4) einer Wasserpfeife (10) aufweist.

12. Wasserpfeife mit einer Ascheaufnahme (1) nach einem der vorhergehenden Ansprüche.

13. Wasserpfeife nach Anspruch 12, **gekennzeichnet durch** eine Rauchsäule (3), wobei der Ascheteller (5) lösbar mit der Rauchsäule (3) verbunden ist.
